# FASCICULE DE BREVET EUROPEEN

(11) **EP 2 386 333 B1**
(45) Date de publication et mention de la délivrance du brevet: **10.07.2013**
(21) Numéro de dépôt: 11164615.4
(22) Date de dépôt: 03.05.2011
(51) Int. Cl.: A63C 9/00

(54) **Elément de fixation à position réglable sur une planche de glisse sur neige**
Befestigungselement mit einstellbarer Position auf einem Schneegleitbrett
Attachment element with adjustable position on a ski board

(30) Priorité: 05.05.2010 FR 1053481
(43) Date de publication de la demande: 16.11.2011
(73) Titulaire: Skis Rossignol, 38430 Saint-Jean de Moirans (FR)
(72) Inventeur: Farges, Frédéric, 38430, MOIRANS (FR)
(74) Mandataire: Bugnion Genève

(56) Documents cités:
- EP-A1- 1 652 559
- EP-A1- 1 652 560
- EP-A1- 2 147 704
- EP-A2- 1 462 151
- FR-A1- 2 646 094

## Description

L'invention concerne un élément de fixation d'une chaussure sur une planche de glisse comme une butée ou une talonnière d'un dispositif de fixation, particulièrement adapté pour le réglage de sa position longitudinale sur une planche de glisse. Elle est particulièrement adaptée à une butée et/ou une talonnière d'un dispositif de fixation de chaussure de ski, permettant le réglage longitudinal de la butée et/ou de la talonnière. Elle porte aussi sur un dispositif de fixation de chaussure et une planche de glisse comprenant un tel dispositif de fixation. Enfin, elle porte aussi sur un procédé de montage d'un tel élément de fixation.

Un dispositif de fixation d'une chaussure de ski est destiné à assurer la solidarisation de la chaussure de ski d'un skieur sur un ski. Il comprend deux éléments de fixation, une butée avant qui permet de bloquer l'avant de la chaussure et une talonnière arrière dont une mâchoire vient coopérer avec un trottoir arrière de la semelle de la chaussure de ski.

Différentes solutions existent pour réaliser un réglage de la position longitudinale d'une butée ou d'une talonnière d'un dispositif de fixation de chaussure de ski sur un ski, dans le but d'adapter le dispositif de fixation à différentes pointures de chaussures. Une solution courante de l'état de la technique est basée d'une part sur un élément positionné sur le ski comportant des rails de guidage et une partie dentée, et d'autre part sur des glissières et une partie dentée complémentaires de la talonnière ou de la butée. Les deux parties dentées complémentaires peuvent être imbriquées et bloquer le déplacement longitudinal de la talonnière ou de la butée dans les rails du ski dans une première configuration de blocage pour la pratique du ski. Un moyen de libération de ces parties dentées permet d'obtenir un déplacement de la talonnière ou butée par rapport au ski pour le réglage de sa position, dans une seconde configuration de réglage.

Une telle approche est par exemple décrite dans le document EP1652559, dans laquelle un vilebrequin est monté mobile en rotation sur l'élément de fixation et peut agir sur une barrette dentée, lui permettant d'occuper une position basse dans laquelle elle coopère avec la partie dentée liée au ski de manière à empêcher tout mouvement de l'élément de fixation et une seconde position haute dans laquelle l'élément de fixation est libéré de cette partie dentée et mobile dans une direction longitudinale. Cette solution présente l'inconvénient d'une grande complexité du fait de l'utilisation d'une barrette qui doit être intégrée au sein de l'élément de fixation de manière mobile selon un axe de rotation. Ainsi, elle nécessite un élément de fixation complexe pour offrir le volume nécessaire à la barrette, ainsi qu'un procédé de montage de la barrette au sein de cet élément de fixation peut convivial. De plus, le vilebrequin présente aussi une forme complexe. Enfin, les deux éléments utilisés, la barrette et le vilebrequin, exigent l'utilisation d'un matériau métallique, ce qui est coûteux et complexe à fabriquer.

Le document FR2906155 décrit une autre solution dans laquelle un verrou est monté mobile en translation verticale au sein de l'élément de fixation. Le fonctionnement de ce verrou pour la réalisation d'un réglage de la position de l'élément de fixation exige l'utilisation d'un outil.

Ainsi, les solutions existantes présentent toutes au moins certains des inconvénients suivants :
- elles nécessitent un outil comme un tournevis pour libérer les parties dentées. Dans ce cas, les solutions ne sont pas conviviales et peu adaptées à des réglages rapides et dans toutes conditions, comme par exemple sur les pistes de ski où l'outil spécifique n'est pas toujours disponible, ou pour les loueurs de matériel qui ont besoin de réaliser un grand nombre de réglages manuels de manière rapide ; et/ou,
- elles sont complexes, car basées soit sur un grand nombre de composants, soit sur des éléments complexes à fabriquer ou monter : cela les rend coûteuses, moins fiables, peu conviviales et incompatibles avec les butées ou talonnières standard existantes ; et/ou,
- elles sont parfois peu esthétiques car des éléments mécaniques peu esthétiques sont visibles ; et/ou,
- elles sont encombrantes et augmentent le volume global de l'accessoire à monter sur la planche de glisse ; et/ou,
- elles ne sont pas sûres, c'est à dire qu'elles peuvent entraîner des déréglages accidentels de la position de l'accessoire durant son utilisation, ce qui est dangereux car cela peut entraîner la chute du skieur ; et/ou
- elles peuvent présenter des jeux qui nuisent à leur performance et à leur sécurité.

Suite aux explications précédentes, il apparaît qu'il existe aujourd'hui un besoin d'une autre solution d'élément de fixation à position réglable sur une planche de glisse.

Un objet général de la présente invention est de proposer un élément de fixation réglable sur une planche de glisse qui ne présente pas les inconvénients précédents. Plus précisément, l'invention cherche à atteindre tout ou partie des objets suivants.

Un premier objet de l'invention consiste à proposer un élément de fixation réglable sur une planche de glisse, de type butée ou talonnière, dont le réglage est convivial et facile à mettre en oeuvre dans toutes les conditions.

Un second objet de l'invention consiste à proposer un élément de fixation réglable esthétique.

Un troisième objet de l'invention consiste à proposer un élément de fixation réglable peu encombrant.

Un quatrième objet de l'invention consiste à proposer un élément de fixation réglable permettant une fixation en toute sécurité.

Un cinquième objet de l'invention consiste à proposer un élément de fixation réglable peu coûteux.

A cet effet, l'invention repose sur un élément de fixation d'un dispositif de fixation d'une chaussure sur une planche de glisse comme un ski, comprenant une pièce de crantage, caractérisé en ce qu'il comprend un levier coopérant avec la pièce de crantage par une came, de sorte que l'actionnement du levier permet le positionnement de la pièce de crantage selon deux positions haute et basse correspondant respectivement à une configuration de réglage et de blocage de l'élément de fixation sur la planche de glisse. La pièce de crantage présente une ouverture s'étendant transversalement, traversée par un axe du levier, cet axe du levier présentant une partie formant came coopérant avec la surface intérieure de l'ouverture de la pièce de crantage.

L'invention porte aussi sur un dispositif de fixation d'une chaussure sur une planche de glisse, comprenant une butée et une talonnière, caractérisé en ce que la butée et/ou la talonnière est telle que décrite précédemment, notamment pour la fixation d'une chaussure sur un ski.

L'invention porte aussi sur un ski caractérisé en ce qu'il comprend une butée ou une talonnière telle que décrite précédemment.

L'invention porte aussi sur un procédé de montage d'un élément de fixation tel que décrit précédemment, caractérisé en ce qu'il comprend les étapes suivantes :
- logement d'une pièce de crantage en position haute au sein de l'élément de fixation ;
- insertion d'un levier, dont l'axe traverse une ouverture transversale de la pièce de crantage ;
- descente de la pièce de crantage en position basse.

L'invention est plus particulièrement définie par les revendications.

Ces objets, caractéristiques et avantages de la présente invention seront exposés en détail dans la description suivante de modes d'exécution particuliers faits à titre non-limitatif en relation avec les figures jointes parmi lesquelles :
La figure 1 représente une vue de côté d'une butée en configuration de blocage selon un premier mode d'exécution de l'invention.
La figure 2 représente une vue en perspective de dessous de la butée selon le premier mode d'exécution de l'invention.
La figure 3 représente une vue de côté de la butée en configuration de réglage selon le premier mode d'exécution de l'invention.
La figure 4 représente une vue de l'autre côté de la butée en configuration de réglage selon le premier mode d'exécution de l'invention.
La figure 5 représente une vue en perspective d'une partie centrale d'un ski adapté pour coopérer avec la butée selon le premier mode d'exécution de l'invention.
La figure 6 représente le levier de la butée selon le premier mode d'exécution de l'invention.
La figure 7 représente la pièce de crantage de la butée selon le premier mode d'exécution de l'invention.
Les figures 8 à 10 représentent la coopération du levier et de la pièce de crantage dans une configuration de blocage de la butée selon le premier mode d'exécution de l'invention.
La figure 11 représente la coopération du levier et de la pièce de crantage dans une configuration de réglage de la butée selon le premier mode d'exécution de l'invention.
La figure 12 représente une vue de côté de la butée sans le levier selon le premier mode d'exécution de l'invention.
Les figures 13 et 14 représentent une étape intermédiaire du procédé de montage de la butée selon le mode d'exécution de l'invention.
La figure 15 représente la coopération entre le levier et la pièce de crantage de la butée selon le mode d'exécution de l'invention dans une étape intermédiaire du procédé de montage de la butée.
Les figures 16 à 18 représentent la coopération du levier et de la pièce de crantage d'une talonnière selon un second mode d'exécution de l'invention.

Pour faciliter la description suivante, nous utiliserons la direction longitudinale pour la direction horizontale dans le sens de la longueur du ski, de l'arrière vers l'avant, la direction transversale pour la direction horizontale perpendiculaire à la direction longitudinale. La direction verticale est perpendiculaire aux deux autres directions et orientée vers le haut.

Les figures 1 à 4 illustrent une butée de fixation d'une chaussure de ski selon un premier mode d'exécution de l'invention. La butée comprend un corps supérieur principal 10 comprenant le mécanisme de déclenchement de la butée et comprenant dans sa partie arrière deux mâchoires 11 aptes à l'emprise de la partie avant d'une chaussure de ski, de manière connue. La butée comprend de plus dans sa partie inférieure une embase 13 dont la surface inférieure forme des glissières 14 aptes à une correspondance avec des glissières correspondantes solidaires du ski, de manière connue. L'embase 13 de la butée comprend sur sa surface supérieure une plaque support de chaussure 12 dans la zone arrière de la butée, apte à recevoir la semelle antérieure d'une chaussure de ski quand son trottoir avant vient se loger sous les mâchoires 11.

Selon un élément essentiel de l'invention, la butée comprend un mécanisme de réglage de son positionnement actionné par l'intermédiaire d'un levier 20, actionnable manuellement par un organe de préhension 23, monté mobile en rotation autour d'un axe de rotation transversal disposé sous les mâchoires 11 au niveau de l'embase 13 de la butée. Ce levier 20 agit par une came sur une pièce de crantage 30 mobile en translation verticale au sein de la butée, comme cela sera détaillé par la suite.

Selon le mode d'exécution de l'invention, la butée est adaptée pour se fixer sur un ski 1 par l'intermédiaire d'un agencement positionné sur le ski tel qu'illustré sur la figure 5, qui comprend une embase de liaison 3 comprenant des glissières 2 arrangées latéralement et une plaque longitudinale 4 positionnée dans sa partie centrale et comprenant une partie dentée 5 comprenant deux séries parallèles de dents. Ces séries de dents s'étendent dans la direction longitudinale, selon la direction du ski. Cet agencement de réception de la butée sur le ski est illustré à titre d'exemple mais peut présenter toute autre configuration de l'état de la technique.

La figure 1 illustre la butée dans une configuration de blocage, dans laquelle la modification de son positionnement sur un ski est impossible. Dans cette configuration, la pièce de crantage 30 se trouve dans sa position basse dans laquelle sa partie dentée 35 inférieure s'étend sous la surface inférieure de l'embase 13 de la butée de sorte de pouvoir coopérer avec la partie dentée 5 correspondante liée au ski, c'est-à-dire dans une configuration où les dents de la partie dentée 35 se trouvent logées entre les dents 5 positionnées sur le ski, de sorte de verrouiller la position de la butée sur le ski. Cette configuration de la butée permet la pratique du ski.

Les figures 3 et 4 illustrent au contraire la butée dans une configuration de réglage, dans laquelle l'organe de préhension 23 du levier 20 est relevé, suite à une rotation qui entraîne vers le haut la pièce de crantage 30 de sorte que sa partie dentée 35 échappe à toute emprise avec la partie dentée 5 positionnée sur le ski. Sur la figure 4, on distingue la partie haute de la pièce de crantage 30 qui s'étend au-dessus de l'embase 13 de la butée alors que sa partie dentée est escamotée dans l'embase 13 de la butée. Dans cette configuration, la butée est libre en translation sur un ski, ce qui permet de procéder au réglage de son positionnement sur le ski, par son déplacement le long des glissières. En remarque, l'organe de préhension 23 du levier 20 vient en butée contre une mâchoire 11 dans cette configuration, ce qui garantit sa bonne position et évite tout endommagement qui pourrait être obtenu par un effort de rotation trop important.

La figure 6 représente le levier 20 selon le mode d'exécution de l'invention. Il comprend un organe de préhension 23 sur une première extrémité et un moyen de fixation 24 de type par clipsage sur sa seconde extrémité. Ce moyen de fixation 24 permet une fixation sur une ouverture 15 pratiquée dans la partie latérale de l'embase 13 de la butée opposée au logement de l'organe de préhension 23, tout en autorisant son mouvement de rotation. Le levier 20 comprend de plus un axe transversal 21, destiné à s'étendre sur la largeur de la butée entre l'organe de préhension 23 et le moyen de fixation 24, et pouvant être mis en rotation autour de lui-même par l'actionnement de l'organe de préhension 23. L'axe 21 comprend de plus une zone de plus grande épaisseur dans sa partie centrale, s'étendant de manière dissymétrique par rapport à l'axe de rotation du levier, de manière à former une came 22 adaptée pour coopérer avec la pièce de crantage 30 comme cela sera détaillé par la suite. En remarque, la came 22 présente une rainure 26 dans sa partie centrale dont la fonction est d'assurer un maintien transversal du levier 20. Dans le mode d'exécution représenté, particulièrement adapté pour la fabrication d'un levier 20 en matériau plastique, l'axe 21 comprend trois zones d'épaisseurs différentes sur sa longueur, représentant trois zones de résistance mécanique différente : une zone extrême de plus petite épaisseur vers son extrémité 24, au-delà de la came 22, une zone de plus grande épaisseur au niveau de la came 22, et une zone d'épaisseur intermédiaire entre l'organe de préhension 23 et la came 22, qui permet au levier 20 de supporter tous les efforts subis lors de son actionnement.

La figure 7 illustre la pièce de crantage 30 selon le mode d'exécution de l'invention. Elle comprend une partie dentée 35 dans sa zone inférieure et une partie haute 31 comprenant une ouverture 32 la traversant transversalement, destinée à coopérer avec le levier 20, comme cela sera expliqué par la suite. En remarque, la section en coupe selon un plan longitudinal de l'ouverture 32 présente une forme rectangulaire dont la longueur est au moins aussi grande que la longueur de l'axe 21 au niveau de la came 22, comme cela est par exemple visible à la figure 10. Cette section rectangle est ainsi plus longue que haute. La partie dentée 35 comprend en fait deux séries de dents parallèles qui sont aptes à coopérer avec les dents correspondantes montées sur le ski. En variante, une seule série de dents pourrait convenir. Selon une autre variante, cette liaison pourrait avoir toute autre configuration à base de dents, crans, pions... Une languette 36 est positionnée dans un angle supérieur de l'ouverture 32, de sorte de se loger au sein de la rainure 26 du levier, assurant son bon positionnement et renforçant son maintien latéral. De plus, la pièce de crantage 30 comprend deux emplacements 33 destinés à recevoir un moyen élastique au sein de la butée, non représenté, qui exerce un effort de contrainte vers le bas tendant à maintenir la pièce de crantage dans sa position basse et la butée dans la configuration de blocage. Enfin, la pièce de crantage 30 comprend des parois verticales 34 avant et arrière qui servent au guidage de son déplacement en translation verticale au sein de la butée.

Les figures 8 à 10 représentent la coopération du levier 20 et de la pièce de crantage 30. L'axe 21 du levier 20 s'étend au travers de l'ouverture 32 de la pièce de crantage 30. Sur ces figures, ces deux éléments se trouvent dans une position relative qui correspond à la configuration de blocage de la butée. Ainsi, la pièce de crantage 30 se trouve dans sa position la plus basse et le levier 20 est tel que l'organe de préhension 23 se trouve dans une position horizontale. Dans cette configuration, la zone de plus grande épaisseur formant came 22 de l'axe 21 du levier est dans une position horizontale et se trouve dans la partie supérieure de l'ouverture 32 de la pièce de crantage 30.

Le passage de la configuration de blocage à la configuration de réglage de la butée est obtenu par la rotation du levier 20 par l'intermédiaire de son organe de préhension 23. Cette rotation induit une translation verticale vers le haut de la pièce de crantage 30 par la coopération de la came 22 du levier avec la surface intérieure supérieure de l'ouverture 32 de la pièce de crantage. La figure 11 illustre la position relative des deux éléments 20, 30 dans cette configuration finale de réglage. La zone de plus grande épaisseur formant came 22 de l'axe 21 du levier 20 se trouve maintenant inclinée vers le haut, selon une inclinaison définie par la rotation du levier, d'environ 45 degrés, de préférence entre 30 et 60 degrés. La surface supérieure de l'ouverture 32 de la pièce de crantage 30 se trouve maintenant en appui sur cette partie supérieure de la came 22 du levier, dans une position plus haute.

Naturellement, l'invention ne se limite pas au mode d'exécution décrit ci-dessus. Notamment, la coopération de type came entre respectivement le levier 20 et la pièce de crantage 30 pourrait reposer sur des composants présentant une toute autre forme permettant un déplacement vertical de la pièce de crantage 30 par la rotation du levier 20. Avantageusement, cette fonction de came est obtenue par une répartition dissymétrique de matière autour de l'axe 21 de rotation du levier, comme représenté sur le mode d'exécution décrit.

Le mode d'exécution décrit précédemment est avantageux en ce que le levier 20 d'une part et la pièce de crantage 30 d'autre part présentent des formes adaptées pour leur fabrication en une seule pièce monolithique en matériau plastique. Ainsi, ces deux éléments peuvent être fabriqués à bas coût par un processus d'injection de matériau plastique. Toutefois, l'invention ne se limite naturellement pas aux matériaux utilisés et il est possible d'envisager toute autre structure que celle décrite, l'association de plusieurs sous éléments distincts, l'utilisation de tout autre matériau comme du métal ou un plastique renforcé par des fibres.

L'invention porte aussi sur un procédé de montage de l'élément de fixation d'une chaussure sur une planche de glisse.

Une première étape du procédé de montage de la butée selon le premier mode d'exécution de l'invention décrite précédemment consiste au positionnement de la pièce de crantage 30 dans son logement au sein de la butée par son insertion par le haut ou par le bas. La figure 12 illustre une telle étape. Cette première étape se termine par le positionnement en position haute de la pièce de crantage 30 au sein de la butée, telle que représentée par la figure 13. Cette position haute, qui s'oppose au moyen élastique de rappel de la pièce de crantage vers le bas, est mise en oeuvre soit automatiquement, à l'aide d'un robot, soit manuellement ou quasi manuellement.

La seconde étape du procédé de montage de la butée consiste en l'insertion de l'axe 21 du levier 20 dans la direction transversale à travers l'embase 13 de la butée puis à travers l'ouverture 32 de la pièce de crantage 30, jusqu'à ce que son extrémité 24 vienne se loger dans l'ouverture 15 aménagée au sein de l'embase 13 de la butée. Pour cette insertion, le levier 20 est maintenu dans son orientation horizontale correspondant à celle occupée dans la configuration de blocage de la butée. Dans cette étape, l'axe 21 traverse la partie inférieure de l'ouverture 32 de la pièce de crantage 30, qui est toujours maintenue dans sa position haute, comme cela est particulièrement visible sur la figure 15. Cette étape permet le positionnement de l'axe 21 du levier 20 dans sa position transversale à la butée.

Enfin, lorsque le levier 20 occupe sa position finale au sein de l'embase de la butée, la pièce de crantage 30 est relâchée et redescend automatiquement sous l'effet des moyens de rappel élastique jusqu'à sa position finale telle que par exemple représentée sur la figure 9. Dans cette phase de descente, la languette 36 aménagée dans l'ouverture 32 de la pièce de crantage 30 vient se loger dans la rainure 26 prévue dans la came 22 du levier 20, réalisant ainsi le verrouillage transversal du levier 20 par rapport à la butée.

Ainsi, l'invention porte aussi sur un procédé de montage d'un élément de fixation pour chaussure de sport, qui comprend les étapes essentielles suivantes :
- Logement d'une pièce de crantage en position haute au sein de l'élément de fixation ;
- Insertion d'un levier, dont l'axe traverse une ouverture transversale de la pièce de crantage ;
- Descente de la pièce de crantage en position basse.

En remarque, l'invention porte aussi sur le procédé de démontage, qui comprend une étape préalable de libération, ici déclippage, de l'extrémité 24 du levier 20 de l'embase 13 de la butée, puis les étapes inverses que celles effectuées lors de son montage.

L'invention a été illustrée dans le cadre de la fixation réglable dans la direction longitudinale d'une butée d'un dispositif de fixation de chaussure sur un ski. Elle pourrait toutefois être implémentée pour la fixation de la talonnière du dispositif de fixation de chaussure, ou pour la fixation de tout élément de fixation de chaussure sur une planche de glisse, incluant le snowboard par exemple.

Ainsi, les figures 16 à 18 représentent un second mode d'exécution adapté à une talonnière d'un dispositif de fixation d'une chaussure de ski. Pour une raison de clarté, seuls les deux composants essentiels, le levier 40 et la pièce de crantage 50, sont représentés. Le levier 40 de ce second mode d'exécution diffère principalement de celui du premier mode d'exécution par son action sur la pièce de crantage. En effet, ce levier 40 comprend toujours un organe de préhension 43 qui permet sa mise en rotation, autour d'un axe 41 comprenant une partie centrale 42 s'écartant de l'axe 41 par deux coudes, afin d'agir sur la pièce de crantage pour induire son déplacement vertical. La pièce de crantage 50 présente de même une partie dentée 55 inférieure et une ouverture transversale 52 dont la surface intérieure coopère avec la partie centrale 42 du levier. Cette ouverture 52 diffère de celle de la pièce de crantage du premier mode d'exécution en ce qu'elle se présente avec une section en forme de lumière longitudinale, de longueur supérieure à l'épaisseur de l'axe 21 du levier 20 pour permettre un déplacement longitudinal du levier 40 relativement à la pièce de crantage 50 en configuration de blocage. Cela permet de remplir la fonction de recul d'une talonnière d'un dispositif de fixation de ski quand la talonnière est solidaire d'un ski. En remarque, le levier 40 pourrait présenter une came similaire au mode d'exécution décrit précédemment.

Finalement, l'invention présente les avantages suivants :
- elle fonctionne avec un simple levier, facile à manipuler, sans outil, et est donc une solution conviviale ;
- elle représente un montage simple puisqu'il suffit d'intégrer deux composants au sein d'un élément de fixation ;
- l'aspect global du dispositif reste inchangé, et les composants principaux de l'élément de fixation ne sont pas modifiés, ce qui permet de ne pas dégrader l'aspect esthétique de l'élément de fixation et de ne pas nuire à ses fonctions essentielles ;
- elle n'apporte aucun encombrement supplémentaire, ce qui permet d'obtenir une solution peu encombrante ;
- elle peut être mise en oeuvre avec un minimum de pièces, ce qui la rend peu coûteuse.

## Revendications

1. Elément de fixation d'un dispositif de fixation d'une chaussure sur une planche de glisse comme un ski, comprenant une pièce de crantage (30 ; 50) et un levier (20 ; 40) coopérant avec la pièce de crantage (30 ; 50) par une came, de sorte que l'actionnement du levier (20 ; 40) permet le positionnement de la pièce de crantage selon deux positions haute et basse correspondant respectivement à une configuration de réglage et de blocage de l'élément de fixation sur la planche de glisse, **caractérisé en ce que** la pièce de crantage (30) présente une ouverture (32) s'étendant transversalement, traversée par un axe (21) du levier (20), cet axe (21) du levier (20) présentant une partie formant came (22) coopérant avec la surface intérieure de l'ouverture (32) de la pièce de crantage (30).

2. Elément de fixation selon la revendication précédente, **caractérisé en ce que** l'ouverture (32) présente une section rectangulaire.

3. Elément de fixation selon la revendication 1 ou 2, **caractérisé en ce que** l'axe (21) du levier (20) comprend une zone de plus grande épaisseur non symétriquement répartie autour de son axe de rotation, formant la came (22).

4. Elément de fixation selon la revendication précédente, **caractérisé en ce que** la zone de plus grande épaisseur de l'axe (21) du levier (20) s'étend dans la direction longitudinale dans la partie haute de l'ouverture (32) de la pièce de crantage (30) en configuration de blocage de l'élément de fixation.

5. Elément de fixation selon la revendication précédente, **caractérisé en ce que** la zone de plus grande épaisseur de l'axe (21) du levier (20) s'étend dans la direction longitudinale dans la partie basse de l'ouverture (32) de la pièce de crantage (30) en configuration de montage ou démontage de l'élément de fixation.

6. Elément de fixation selon l'une des revendications 3 à 5, **caractérisé en ce que** l'axe (21) comprend trois zones d'épaisseurs différentes sur sa longueur, représentant trois zones de résistance mécanique différente.

7. Elément de fixation selon la revendication 4 ou 5, **caractérisé en ce que** l'ouverture (32) présente une section rectangulaire de longueur supérieure ou égale à l'épaisseur de la zone de plus grande épaisseur de l'axe (21), et une section rectangulaire plus longue que haute.

8. Elément de fixation selon la revendication précédente, **caractérisé en ce que** la zone de plus grande épaisseur de l'axe (21) du levier (20) présente une rainure (26) coopérant avec une languette (36) aménagée au sein de l'ouverture (32) de la pièce de crantage (30) afin d'assurer son maintien transversal.

9. Elément de fixation selon l'une des revendications précédentes, **caractérisé en ce que** le levier (20) présente un organe de préhension (23) s'étendant dans une direction sensiblement longitudinale sur une partie latérale de l'élément de fixation au niveau d'une mâchoire (11) de fixation d'une chaussure de l'élément de fixation apte à induire la rotation d'un axe (21) s'étendant dans la direction transversale de l'élément de fixation.

10. Elément de fixation selon la revendication précédente, **caractérisé en ce que** la mâchoire (11) de fixation d'une chaussure de l'élément de fixation remplit la fonction de butée de l'organe de préhension (23) du levier (20) dans sa position haute en configuration de réglage de l'élément de fixation.

11. Elément de fixation selon l'une des revendications précédentes, **caractérisé en ce que** la pièce de crantage (30 ; 50) est montée mobile en translation verticale au sein de l'élément de fixation.

12. Elément de fixation selon la revendication précédente, **caractérisé en ce que** la pièce de crantage (30 ; 50) présente une partie dentée (35 ; 55) dans sa partie inférieure.

13. Elément de fixation selon l'une des revendications précédentes, **caractérisé en ce qu'**il est une butée ou une talonnière d'un dispositif de fixation d'une chaussure de ski sur un ski.

14. Elément de fixation selon la revendication précédente, **caractérisé en ce qu'**il est une talonnière d'un dispositif de fixation d'une chaussure de ski sur un ski et **en ce que** l'ouverture (32 ; 42) de la pièce de crantage (30 ; 50) présente une longueur supérieure à la partie formant came pour remplir une fonction de recul de la talonnière.

15. Dispositif de fixation d'une chaussure sur une planche de glisse, comprenant une butée et une talonnière, **caractérisé en ce que** la butée est un élément de fixation selon la revendication 13 et/ou **en ce que** la talonnière est un élément de fixation selon la revendication 13 ou 14.

16. Ski **caractérisé en ce qu'**il comprend un élément de fixation comme une butée ou une talonnière selon la revendication 13 ou 14.

17. Procédé de montage d'un élément de fixation selon l'une des revendications 1 à 14, **caractérisé en ce qu'**il comprend les étapes suivantes:
- mise à disposition dudit élément de fixation
- logement d'une pièce de crantage (30 ; 50) en position haute au sein de l'élément de fixation ;
- insertion d'un levier (20 ; 40), dont l'axe (21 ; 41) traverse une ouverture transversale (32 ; 52) de la pièce de crantage (30 ; 50);
- descente de la pièce de crantage (30 ; 50) en position basse.

## Patentansprüche

1. Befestigungselement einer Befestigungsvorrichtung eines Schuhs auf einem Gleitbrett wie einem Ski, das ein Rastteil (30; 50) und einen Hebel (20; 40) umfasst, der mit dem Rastteil (30; 50) über einen Nocken derart zusammenarbeitet, dass die Betätigung des Hebels (20; 40) die Positionierung des Rastteils in zwei Positionen hoch und niedrig erlaubt, was jeweils einer Einstell- und Blockadekonfiguration des Befestigungselements auf dem Gleitbrett entspricht, **dadurch gekennzeichnet, dass** das Rastteil (30) eine sich quer erstreckende Öffnung (32) aufweist, die von einer Achse (21) des Hebels (20) durchquert wird, wobei diese Achse (21) des Hebels (20) einen Abschnitt aufweist, der einen Nocken (22) bildet, der mit der Innenfläche der Öffnung (32) des Rastteils (30) zusammenarbeitet.

2. Befestigungselement nach vorangehendem Anspruch, **dadurch gekennzeichnet, dass** die Öffnung (32) einen rechteckigen Querschnitt aufweist.

3. Befestigungselement nach Anspruch 1 oder 2, **dadurch gekennzeichnet, dass** die Achse (21) des Hebels (20) eine asymmetrisch um seine Rotationsachse verteilte Zone größerer Dicke umfasst, die den Nocken (22) bildet.

4. Befestigungselement nach vorangehendem Anspruch, **dadurch gekennzeichnet, dass** sich die Zone größerer Dicke der Achse (21) des Hebel (20) in Blockadekonfiguration des Befestigungselement im hohen Abschnitt der Öffnung (32) des Rastteils (30) in Längsrichtung erstreckt.

5. Befestigungselement nach vorangehendem Anspruch, **dadurch gekennzeichnet, dass** sich die Zone größerer Dicke der Achse (21) des Hebel (20) in Montage- oder Demontagekonfiguration des Befestigungselement im niedrigen Abschnitt der Öffnung (32) des Rastteils (30) in Längsrichtung erstreckt.

6. Befestigungselement nach einem der Ansprüche 3 b 5, **dadurch gekennzeichnet, dass** die Achse (21) über ihre Länge drei Zonen unterschiedlicher Dicken umfasst, die drei Zonen unterschiedlicher mechanischer Festigkeit darstellen.

7. Befestigungselement nach Anspruch 4 oder 5, **dadurch gekennzeichnet, dass** die Öffnung (32) einen rechteckigen Querschnitt aufweist mit einer Länge, die länger oder ebenso lang ist wie die Zone größerer Dicke der Achse (21) dick ist, und einen rechteckigen Querschnitt, der länger als hoch ist.

8. Befestigungselement nach vorangehendem Anspruch, **dadurch gekennzeichnet, dass** die Zone größerer Dicke der Achse (21) des Hebels (20) eine Rille (26) aufweist, die mit einer Lasche (36) zusammenarbeitet, die in die Öffnung (32) des Rastteils (30) eingearbeitet ist, um seinen transversalen Halt sicherzustellen.

9. Befestigungselement nach einem der vorangehenden Ansprüche, **dadurch gekennzeichnet, dass** der Hebel (20) ein Greiforgan (23) aufweist, das sich über einen seitlichen Abschnitt des Befestigungselements auf Ebene einer Backe (11) zur Befestigung eines Schuhs des Befestigungselements in etwa in eine Längsrichtung erstreckt und imstande ist, eine Achse (21) zu drehen, die sich in die transversale Richtung des Befestigungselements erstreckt.

10. Befestigungselement nach vorangehendem Anspruch, **dadurch gekennzeichnet, dass** die Backe (11) zur Befestigung eines Schuhs des Befestigungselement die Funktion eines Anschlags des Greiforgans (23) des Hebels (20) in seiner hohen Position in Einstellkonfiguration des Befestigungselements erfüllt.

11. Befestigungselement nach einem der vorangehenden Ansprüche, **dadurch gekennzeichnet, dass** das Rastteil (30; 50) innerhalb des Befestigungselements in vertikaler Verlagerung beweglich montiert ist.

12. Befestigungselement nach vorangehendem Anspruch, **dadurch gekennzeichnet, dass** das Rastteil (30; 50) in seinem unteren Abschnitt einen gezahnten Abschnitt (35, 55) aufweist.

13. Befestigungselement nach einem der vorangehenden Ansprüche, **dadurch gekennzeichnet, dass** es ein Anschlag oder eine Fersenstütze einer Befestigungsvorrichtung eines Skischuhs auf einem Ski ist.

14. Befestigungselement nach vorangehendem Anspruch, **dadurch gekennzeichnet, dass** es eine Fersenstütze einer Befestigungsvorrichtung eines Skischuhs auf einem Ski ist und dass die Öffnung (32; 42) des Rastteils (30; 50) eine Länge aufweist, die länger ist als der Abschnitt, der den Nocken bildet, um eine Rückzugsfunktion der Fersenstütze zu erfüllen.

15. Befestigungsvorrichtung eines Schuhs auf einem Gleitbrett, die einen Anschlag und eine Fersenstütze umfasst, **dadurch gekennzeichnet, dass** der Anschlag ein Befestigungselement nach Anspruch 13 und/oder dass die Fersenstütze ein Befestigungselement nach Anspruch 13 oder 14 ist.

16. Ski, **dadurch gekennzeichnet, dass** er ein Befestigungselement wie einen Anschlag oder eine Fersenstütze nach Anspruch 13 oder 14 umfasst.

17. Montageverfahren eines Befestigungselements nach einem der Ansprüche 1 bis 14, **dadurch gekennzeichnet, dass** es die folgenden Schritte umfasst:
- Bereitstellung des Befestigungselements,
- Aufnahme eines Rastteils (30; 50) in hoher Position innerhalb des Befestigungselements,
- Einführen eines Hebels (20; 40), dessen Achse (21; 41) eine transversale Öffnung (32; 52) des Rastteils (30; 50) durchquert,
- Absenken des Rastteils (30; 50) in die niedrige Position.

## Claims

1. An attachment element for a device for securing a shoe on a sliding board such as a ski, comprising a catching part (30; 50) and a lever (20; 40) cooperating with the catching part (30; 50) by a cam, such that actuating the lever (20; 40) makes it possible to position the catching part in two upper and lower positions respectively corresponding to a configuration for adjusting and locking the attachment elements on the sliding board, **characterized in that** the catching part (30) has an opening (32) extending transversely, crossed by a pin (21) of the lever (20), that pin (21) of the lever (20) having a part forming a cam (22) cooperating with the inner surface of the opening (32) of the catching part (30).

2. The attachment element according to the preceding claim, **characterized in that** the opening (32) has a rectangular section.

3. The attachment element according to claim 1 or 2, **characterized in that** the pin (21) of the lever (20) comprises a thicker area not symmetrically distributed around its axis of rotation, forming the cam (22).

4. The attachment element according to the preceding claim, **characterized in that** the thicker area of the pin (21) of the lever (20) extends in the longitudinal direction in the upper portion of the opening (32) of the catching part (30) in the locking configuration of the attachment element.

5. The attachment element according to the preceding claim, **characterized in that** the thicker area of the pin (21) of the lever (20) extends in the longitudinal direction in the lower part of the opening (32) of the catching part (30) in the assembly or disassembly configuration of the attachment element.

6. The attachment element according to one of claims 3 to 5, **characterized in that** the pin (21) comprises three areas with different thicknesses over its length, representing three areas of different mechanical strength.

7. The attachment element according to claim 4 or 5, **characterized in that** the opening (32) has a rectangular cross-section with a length greater than or equal to the thickness of the thicker area of the pin (21), and a rectangular cross-section whereof the length is larger than the height.

8. The attachment element according to the preceding claim, **characterized in that** the thicker area of the pin (21) of the lever (20) has a slot (26) cooperating with a tongue (36) formed within the opening (32) of the catching part (30) so as to ensure transverse maintenance thereof.

9. The attachment element according to one of the preceding claims, **characterized in that** the lever (20) has a gripping member (23) extending in a substantially longitudinal direction over a lateral part of the attachment element at a jaw (11) for attaching a shoe of the fastening element capable of causing the rotation of a pin (21) extending in the transverse direction of the attachment element.

10. The attachment element according to the preceding claim, **characterized in that** the jaw (11) for attaching a shoe of the attachment element acts as a stop for the gripping member (23) of the lever (20) in its upper position in the adjustment configuration of the attachment element.

11. The attachment element according to one of the preceding claims, **characterized in that** the catching part (30; 50) is mounted vertically translatably within the attachment element.

12. The attachment element according to the preceding claim, **characterized in that** the catching part (30; 50) has a toothed part (35; 55) in its lower portion.

13. The attachment element according to one of the preceding claims, **characterized in that** it is a stop or a heel of a device for attaching a ski shoe on a ski.

14. The attachment element according to the preceding claim, **characterized in that** it is a heel of a device for attaching a ski shoe on a ski and **in that** the opening (32; 42) of the catching part (30; 50) has a length greater than the part forming a cam to perform a retraction function of the heel.

15. A device for attaching a shoe on a sliding board, comprising a stop or a heel, **characterized in that** the stop is an attachment element according to claim 13 and/or in that the heel is an attachment element according to claim 13 or 14.

16. A ski **characterized in that** it comprises an attachment element such as a stop or a heel according to claim 13 or 14.

17. A method for mounting an attachment element according to one of claims 1 to 14, **characterized in that** it comprises the following steps:
- making said attachment elements available;
- housing a catching part (30; 50) in the upper position within the attachment elements;
- inserting a lever (20; 40), whereof the pin (21; 41) passes through a transverse opening (32; 52) of the catching part (30; 50);
- lowering the catching part (30; 50) into the lower position.
